# EUROPÄISCHE PATENTSCHRIFT

(11) **EP 0 061 626 B1**
(45) Veröffentlichungstag und Bekanntmachung des Hinweises auf die Patenterteilung: **19.06.1985**
(21) Anmeldenummer: 82102023.7
(22) Anmeldetag: 12.03.1982
(51) Int. Cl.: F04C 19/00

(54) **Flüssigkeitsringpumpe mit einer zwischen einem Laufradgehäuse und einem mit Anschlussstutzen versehenen Deckel angeordneten Steuerscheibe**
Liquid-ring pump with a control disc mounted between an impeller casing and a cover comprising the fluid connexions
Pompe à anneau liquide avec disque de commande situé entre un corps de roue et un couvercle muni de connections pour fluide

(30) Priorität: 24.03.1981 DE 3111538
(43) Veröffentlichungstag der Anmeldung: 06.10.1982
(73) Patentinhaber: SIEMENS AKTIENGESELLSCHAFT, 80333 München (DE)
(72) Erfinder: Bentele, Benedikt, D-8741 Hohenroth (DE); Schönwald, Siegfried, D-8740 Bad Neustadt (DE); Schmid, Norbert, D-8740 Bad Neustadt (DE)

## Beschreibung

Die Erfindung betrifft eine Flüssigkeitsringpumpe mit einer zwischen einem Laufradgehäuse und einem mit Anschlußstutzen versehenen Deckel angeordneten Steuerscheibe, wobei zwischen dem Deckel und der Steuerscheibe eine Dichtung eingefügt ist, die durch einen Auflagerand des Deckels gegen die Steuerscheibe gepreßt ist und außerdem einen im Deckel ausgebildeten Druck- und Saugraum trennenden Mittelsteg aufweist, und wobei welcher Pumpe ferner das Laufradgehäuse an dem an der Steuerscheibe anliegenden Stirnrand nach außen abgedichtet ist.

Eine solche Flüssigkeitsringpumpe ist durch offenkundige Vorbenutzung bekannt (Siemens-Vakuumpumpe Typ 2BV1). Bei dieser Pumpe ist zwischen dem Deckel und der Steuerscheibe eine scheibenförmige Dichtung eingefügt. Die Abdichtung des Laufradgehäuses gegenüber dem Außenraum erfolgt durch Einfügen einer Abdichtmasse zwischen der Steuerscheibe und dem Stirnrand des Laufradgehäuses.

Der Erfindung liegt die Aufgabe zugrunde, die Ausführung der Pumpe und Dichtung so zu gestalten, daß die Abdichtung zwischen Deckel und Steuerscheibe sowie zwischen dem Laufradgehäuse und dem Außenraum durch eine einteilige Dichtung erfolgen kann.

Die Lösung der gestellten Aufgabe gelingt nach der Erfindung dadurch, daß die Dichtung topfförmig ausgebildet ist und an dem freien Ende ihrer Umfangswand einen radial nach außen ragenden Wulst aufweist, der zur Abdichtung des Stirnrades durch einen die Umfangswand axial übergreifenden Rand des Deckels gegen den Stirnrand des Laufradgehäuses gepreßt ist. Die Abdichtung von den beiden räumlich getrennten Stellen kann somit in einem Arbeitsgang bewerkstelligt werden.

Dadurch, daß auf einander zugekehrten Seiten des Dichtungsbodens und der Steuerscheibe ineinandergreifende Erhebungen und Vertiefungen vorgesehen sind, lassen sich die Steuerscheibe und die Dichtung auf einfache Weise in die richtige Lage zueinander bringen. Außerdem werden die beiden Teile dadurch während der weiteren Montage in der richtigen Lage zueinander gehalten. Die richtige Einbaulage gegenüber dem Deckel wird dadurch sichergestellt, daß auf einander zugekehrten Seiten des Dichtungsbodens und des Deckels ineinandergreifende Erhebungen und Vertiefungen vorgesehen sind.

Bei Flüssigkeitsringpumpen mit durch Ventilzungen einer Ventilplatte druckabhängig steuerbaren Durchlaßöffnungen läßt sich eine einfache Montage der Ventilplatte und der ihr zugeordneten Fangplatte dadurch erreichen, daß auf der der Steuerscheibe zugekehrten Seite des Dichtungsbodens eine die Fangplatte und die Ventilplatte in ihrer Lage sichernde Positioniervorrichtung ausgebildet ist und der Deckel eine die Fang- und Ventilplatte gegen die Steuerscheibe pressende Rippe aufweist.

Eine gesonderte Herstellung und Montage der Ventil- und Fangplatte wird nach einer weiteren Ausgestaltung dadurch erübrigt, daß die Ventil zungen im Boden der topfförmigen Dichtung ausgeformt und am Deckel den Ventilzungen ge genüberliegend ein Anschlagglied ausgebildet ist.

Anhand eines in der Zeichnung dargestellen Ausführungsbeispiels wird der Anmeldungsge genstand nachfolgend näher beschrieben. Es zeigt
Fig. 1 eine Flüssigkeitsringpumpe im Schnitt,
Fig. 2 eine topfförmige Dichtung in Draufsicht,
Fig.3 eine topfförmige Dichtung im Schnitt und
Fig.4 eine Anordnung der Ventil- und Fang platte im Detailschnitt.

Mit 1 ist in Fig. 1 ein Laufradgehäuse bezeichnet, in dem ein auf einer Antriebswelle 2 angeordnetes Laufrad 3 drehbar angeordnet ist Die Antriebswelle 2 ist gegenüber der Mittelachse des Laufradgehäuses 1 exzentrisch angeord net. Auf das Laufradgehäuse 1 ist ein mit An schlußstutzen 4 versehener Deckel 5 aufgesetzt und durch Schrauben 6 mit dem Laufradgehäuse 1 verbunden. Zwischen dem Deckel 5 und dem Laufradgehäuse 1 ist eine Steuerscheibe 7 ein gefügt. Die Steuerscheibe 7 ist wiederum in eine topfförmige Dichtung 8 eingesetzt. An dem frei en Ende der Umfangswand 9 der topfförmigen Dichtung 8 ist ein radial nach außen ragender Wulst 10 ausgebildet. Dieser Wulst 10 wird durch einen die Umfangswand 9 axial übergreifenden Rand 11 des Deckels 5 gegen den Stirnrand 12 des Laufradgehäuses gepreßt. Hierdurch wird das Laufradgehäuse gegenüber dem Außenraum abgedichtet. Mit ihrem Boden liegt die topfförmige Dichtung 8 auf einem Auflagerand 13 des Deckels 5 auf. Durch diesen Auflagerand 13 wird die topfförmige Dichtung 8 an ihrem Bo den gegen die Steuerscheibe 7 gedrückt und so mit eine Dichtung zwischen dem Deckel und der Steuerscheibe bewirkt.

Auf der der Steuerscheibe zugekehrten Seite des Bodens der topfförmigen Dichtung 8 sind noppenförmige Erhebungen 14 vorgesehen, die in entsprechende Vertiefungen 15 der Steuer scheibe 7 eingreifen. Dadurch werden die topf förmige Dichtung 8 und die Steuerscheibe 7 in ihrer gegenseitigen Lage zueinander positio niert.

Aus der Darstellung nach Fig. 2 ist zu erken nen, daß die topfförmige Dichtung 8 in ihrem Boden eine erste Aussparung 16 und eine zweite Aussparung 17 aufweist. Die erste Aussparung 16 liegt im Bereich des Ansaugstutzens und des Saugschlitzes und gibt den Zutritt des zu ver dichtenden Mediums frei. Durch die zweite Aus sparung 17 kann das verdichtete Medium aus dem Druckschlitz der Steuerscheibe in den Aus laßstutzen eintreten. Ein zwischen den beiden Aussparungen liegender Mittelsteg 18 dient zur Trennung des im Deckel ausgebildeten Saug und Druckraumes. An dem Mittelsteg 18 sind die noppenförmigen Erhebungen 14 angeformt. Im Mittelsteg 18 befinden sich außerdem noch Öffnungen 19, die zum Zu- und Abführen der Betriebsflüssigkeit dienen. Diese Öffnungen 19 decken sich mit entsprechenden Öffnungen in der Steuerscheibe 7 und im Deckel 5. Auf der der Steuerscheibe 7 zugekehrten Bodenseite der topfförmigen Dichtung 8 ist ferner ein Zapfen 20 ausgebildet, der in eine entsprechende Öffnung einer Ventilplatte 21 und einer Fangplatte 22 eingreift, wie aus Fig. 4 zu ersehen ist. Die Ventilplatte 21 weist bekannterweise Ventilzungen 23 auf, die in der Steuerscheibe 7 vorgesehene Durchlässe 24 abdecken. Zur Begrenzung der Abhebbewegung der Ventilzungen 23 dient die Fangplatte 22. Durch den Zapfen 20, der in eine entsprechende Bohrung 25 in der Steuerscheibe 7 eingreift, sowie durch Nasen an der Fangplatte, die in Aussparungen der Ventilplatte und der Steuerscheibe eingreifen, werden die Ventilplatte 21 und die Fangplatte 22 in ihrer Lage gesichert. Durch eine an dem Deckel 5 ausgebildete Rippe 26 wird die Dichtung gegen die Fangplatte 22 und die Ventilplatte 21 gedrückt. Diese Platten werden dadurch in ihrer Einbaulage gehalten, ohne daß zusätzliche Befestigungsteile erforderlich sind.

Aus der Schnittdarstellung der Fig. 3 ist zu erkennen, daß die topfförmige Dichtung 8 an ihrer dem Deckel zugekehrten Bodenseite eine Abstützrippe 27 aufweist, die sich an eine entsprechend geformte, zwischen dem Druck- und Saugraum liegende Trennrippe des Deckels 5 anlegt und so ein Wegschieben des Mittelsteges 18 zur Saugseite hin verhindert. An der Umfangswand 9 ist in einem Bereich 28 die Wandstärke schwächer ausgebildet. Infolge dieser geringeren Wandstärke kann die Umfangswand 9 leichter in axialer Richtung gedehnt werden, was zum Ausgleich von Längentoleranzen bei der Montage der Pumpe notwendig ist. Außerdem kann die Stärke des Bodens der topfförmigen Dichtung 8 entsprechend der Elastizität des Materials der Dichtung so gewählt werden, daß Fertigungstoleranzen der einzelnen zu montierenden Teile ausgeglichen werden können. Da die Steuerscheibe 7 durch die topfförmige Dichtung 8 weitgehend umschlossen ist, besteht außerdem ein Schutz gegen mechanische Beschädigung bei Montage und Demontage der Steuerscheibe.

## Patentansprüche

1 Flüssigkeitsringpumpe mit einer zwischen einem Laufradgehäuse (1) und einem mit Anschlußstutzen (4) versehenen Deckel (5) angeordneten Steuerscheibe (7), wobei zwischen dem Deckel (5) und der Steuerscheibe (7) eine Dichtung (8) eingefügt ist, die durch einen Auflagerand (13) des Deckels (5) gegen die Steuerscheibe (7) gepreßt ist und außerdem einen im Deckel (5) ausgebildeten Druck- und Saugraum trennenden Mittelsteg (18) aufweist, und wobei ferner das Laufradgehäuse (1) an dem an der Steuerscheibe (7) anliegenden Stirnrand (12) nach außen abgedichtet ist, dadurch gekennzeichnet, daß die Dichtung (8) topfförmig ausgebildet ist und an dem freien Ende ihrer Umfangswand (9) einen radial nach außen ragenden Wulst (10) aufweist, der zur Abdichtung des Stirnrandes (12) durch einen die Umfangswand (9) axial übergreifenden Rand (11) des Deckels (5) gegen den Stirnrand (12) des Laufradgehäuses (1) gepreßt ist.

2. Flüssigkeitsringpumpe nach Anspruch 1, dadurch gekennzeichnet, daß auf einander zugekehrten Seiten des Dichtungsbodens und der Steuerscheibe (7) ineinandergreifende Erhebungen (14) und Vertiefungen (15) vorgesehen sind.

3. Flüssigkeitsringpumpe nach Anspruch 1 oder 2, dadurch gekennzeichnet, daß auf einander zugekehrten Seiten des Dichtungsbodens und des Deckels (5) ineinandergreifende Erhebungen und Vertiefungen vorgesehen sind.

4. Flüssigkeitsringpumpe nach Anspruch 1, 2 oder 3, bei der die Steuerscheibe (7) zusätzlich zu einem Druckschlitz Durchlässe (24) aufweist, die mittels in ihrer Abhebbewegung durch eine Fangplatte (22) begrenzter Ventilzungen (23) einer Ventilplatte (21) druckabhängig aufsteuerbar sind, wobei die Ventil- und Fangplatte (21 bzw. 22) durch formschlüssig ineinandergreifende Elemente in ihrer Lage zueinander gehalten sind, dadurch gekennzeichnet, daß auf der der Steuerscheibe (7) zugekehrten Seite des Dichtungsbodens eine die Fangplatte (22) und die Ventilplatte (21) in ihrer Lage sichernde Positioniervorrichtung ausgebildet ist und der Deckel (5) eine die Fang- und Ventilplatte (22 bzw. 21) gegen die Steuerscheibe (7) pressende Rippe (26) aufweist.

5. Flüssigkeitsringpumpe nach Anspruch 1, 2 oder 3, bei der die Steuerscheibe (7) zusätzlich zu einem Druckschlitz Durchlässe (24) aufweist, die mittels in ihrer Abhebbewegung durch Anschlag begrenzter Ventilzungen (23) einer Ventilplatte (21) druckabhängig aufsteuerbar sind, dadurch gekennzeichnet, daß die Ventilzungen (23) im Boden der topfförmigen Dichtung (8) ausgeformt und am Deckel (5) den Ventilzungen (23) gegenüberliegend ein Anschlagglied ausgebildet ist.

## Claims

1. A liquid-ring pump having a control disk (7) disposed between an impeller casing (1) and a cover (5) provided with connection fittings (4) and wherein a gasket (8) is inserted between the cover (5) and the control disk (7) and is pressed against the control disk (7) by a bearing edge (13) on the cover (5) and also has a central bridge portion (18) dividing the pressure and suction chambers formed in the cover (5), and wherein, moreover, the impeller casing (1) is sealed to the outside at the front edge (12) resting against the control disk (7), characterised in that the gasket (8) is cup-shaped and at the free end of its peripheral wall (9) has a bead (10) which projects radially outwards and is pressed against the front edge (12) of the impeller casing (1) by an edge (11) on the cover (5) engaging axially over the peripheral wall (9) so as to seal the front edge (12).

2. A liquid-ring pump as claimed in Claim 1, characterised in that projections (14) and recesses (15) which engage with one another are provided on the sides of the base of the gasket and the control disk (7) which face one another.

3. A liquid-ring pump as claimed in Claim 1 or Claim 2, characterised in that projections and recesses which engage with one another are provided on the sides of the base of the gasket and the cover (5) which face one another.

4. A liquid-ring pump as claimed in Claim 1, 2 or 3, in which, in addition to a pressure slot, the control disk (7) also has passages (24) which can be opened in dependence on pressure by means of the valve tongues (23) of a valve plate (21), the lifting movement of which is limited by a stop plate (22), and wherein the valve and stop plates (21 and 22) are held in position relative to one another by elements engaging wiht one another in a form-locking manner, characterised in that a positioning device holding the stop plate (22) and the valve plate (21) in their positions is formed on the side of the base of the gasket facing the control disk (7); and that the cover (5) has a rib (26) which presses the stop and valve plates (22 and 21) against the control disk (7).

5. A liquid-ring pump as claimed in Claim 1, 2 or 3, in which, in addition to a pressure slot, the control disk (7) also has passages (24) which can be opened in dependence on pressure by means of the valve tongues (23) of a valve plate (21) the lifting movement of which is limited by a stop, characterised in that the valve tongues (23) are formed in the base of the cupshaped gasket (8); and that a stop element is formed on the cover (5) opposite the valve tongues (23).

## Revendications

1. Pompe à anneau liquide, comprenant un disque de commande (7) disposé entre une enveloppe de roue à aubes (1) et un couvercle (5) muni de raccords (4), une garniture d'étanchéité (8) étant insérée entre le couvercle (5) et le disque de commande (7), étant appliquée sur le disque de commande (7) par un rebord d'appui (13) du couvercle (5) et présentant, en outre, une partie pleine (18) médiane constituée dans le couvercle (5) et séparant la chambre de refoulement de la chambre d'aspiration, l'enveloppe de la roue à aubes (1) étant, de plus, rendue étanche vis à vis de l'extérieur sur le bord frontal (12) en contact avec le disque de commande (7), caractérisée en ce que la garniture d'étanchéité (8) est en forme de godet et présente, à l'extrémité libre de sa paroi de pourtour (9), un bourrelet (10) qui fait saillie radialement vers l'extérieur et qui, pour assurer l'étanchéité du bord frontal (12), est appliqué sur le bord frontal (12) de l'enveloppe de la roue à aubes (1) par un bord (11) du couver cle (5), qui recouvre la paroi de pourtour (9) sui vant l'axe.

2. Pompe à anneau liquide suivant la revende cation 1, caractérisée en ce que sur des côtés du fond de la garniture d'étanchéité et du disque de commande (7), qui sont tournés l'un vers l'autre, sont prévus des évidements (15) et des parties saillantes (14) qui y pénètrent.

3. Pompe à anneau liquide suivant la revendication 1 ou 2, caractérisée en ce que sur des côtés du fond de la garniture d'étanchéité du couvercle (5); qui sont tournés l'un vers l'autre, sont prévu des évidements et des parties saillantes qui y pénètrent.

4. Pompe à anneau liquide suivant la revend; cation 1, 2 ou 3, dans laquelle le disque de corn mande (7) présente, en plus d'une fente de refoulement, des passages (24) qui peuvent être commandés en fonction de la pression au moyen de languettes (23) d'un plateau de clapet (21) à mouvement de soulèvement limité par un plateau d'arrêt (22), le plateau de clapet (21) et le plateau d'arrêt (22) étant maintenus en leur posi tion l'un par rapport à l'autre par des éléments coopérant par complémentarité de forme, caractérisée en ce que sur le côté du fond de la garniture d'étanchéité, qui est tourné vers le disque de commande (7), est constitué un dispositif de positionnement bloquant en leur position le plateau d'arrêt (22) et le plateau de clapet (21 et le couvercle (5) présente une nvervure (26) appliquant le plateau d'arrêt (22) et le plateau de cla pet (21) sur le disque de commande (7).

5. Pompe à anneau liquide suivant la revendication 1, 2 ou 3 dans laquelle le disque de commande (7) présente, en plus d'une fente de re foulement, des passages (24) qui peuvent être commandés en fonction de la pression au moyen de languettes (23) d'un plateau de clapet (21) a mouvement de soulèvement limité par butée, ca ractérisée en ce que les languettes de clapet (23) sont formées au fond de la garniture s'étan chéité (8) en forme de godet et sur le couvercle (5) est constitué un organe de butée faisant face aux languettes de clapet (23).
